# FASCICULE DE BREVET EUROPEEN

(11) **EP 0 489 652 B1**
(45) Date de publication et mention de la délivrance du brevet: **23.04.1997**
(21) Numéro de dépôt: 91403277.6
(22) Date de dépôt: 04.12.1991
(51) Int. Cl.: G04B 19/26, G04G 9/00

(54) **Indicateur astrologique occidental et chinois**
Vorrichtung zur Darstellung westlicher und chinesischer astrologischer Daten
Western and Chinese astrological indicator

(30) Priorité: 06.12.1990 FR 9015285
(43) Date de publication de la demande: 10.06.1992
(73) Titulaire: Beaudenom de Lamaze, Philippe, F-12370 Belmont sur Rance (FR)
(72) Inventeur: Beaudenom de Lamaze, Philippe, F-12370 Belmont sur Rance (FR)

(56) Documents cités:
- DE-A- 2 542 093
- FR-A- 2 209 957
- FR-A- 2 280 944
- FR-A- 2 602 081
- FR-A- 2 614 115
- FR-A- 2 640 057

## Description

L'invention se rapporte au domaine des dispositifs indicateurs astrologique, le terme astrologique étant pris au sens statistique large d'une prédiction de faits résultants de la concomitance d'événements de même nature s'étant déja produits chez des personnes ayant un signe zodiacal commun.

Les techniques divinatoires mathématiques ( G.LE SCOUEZEC cité dans Universalis) intéressent un mode prédictif basé sur l'observation de la date de naissance d'une personne par rapport aux événements s'étant déja produits pour des personnes représentant des similitudes de signes zodiacaux (M.GAUQUELIN "Influence des astres, étude critique et expérimentale" Ed. le Dauphin Paris 1955).

L'étude de M.SUZEL FUSEAU-BRAECH, Docteur Es-Sciences de l'Université de Paris ( L'Astrologie,Presses universiatires de France) relève l'origine des signes occidentaux qui seraient:
1 - BELIER (21/03-20/04)
   Eleveurs et anciens peuples bergers ayant vu une correspondance entre le retour du printemps et la prolifération des troupeaux,
2 - TAUREAU (21/04-20/05)
   Eleveur de gros bétail d'asie mineure et retrouvé sur des sceaux à - 3000 ans,
3 - GEMEAUX (21/05-21/06)
   Retrouvé dans des textes cunéiformes; d'un dragon bicéphale, ils deviennent deux hommes,
4 - CANCER (22/06-22/07)
   D'abord têtes rapprochées d'un dragon mâle à tête de vautour et d'une femelle à tête de lion, ils deviendront l'image d'une écrevisse ou d'un crabe,
5 - LION (23/07-22/08)
   Sur d'anciennes frises de Babylone, prend souvent la forme d'un démon, probablement assimilation de la puissance royale avec celle du soleil au zenith de sa force
6 - VIERGE (23/08-22/09)
   Vestige du cencept matriarcal dans le monde pré-indoeuropéen de l'Espagne à l'Euphrate,
7 - BALANCE (23/09-22/10)
   Signe récent qui correspondrait d'abord au "teneur de balances" représentant le marchand des premières grandes citées de Mésopotamie,
8 - SCORPION (23/10-21/11)
   Animal trés redouté en Babylonie suite à des morts royales provoquées par leurs piqûres,
9 - SAGITTAIRE (22/11-20/12)
   Signe hybride possèdant une certaine majesté selon les Babyloniens,
10 - CAPRICORNE ( 21/12-19/01)
   Etre double, sorte de poisson-chêvre redouté en Mésopotamie, simple chêvre chez les Grecs,
11 - VERSEAU (20/01-18/02)
   Représenté sous la forme d'un homme agenouillé versant de la pluie d'une urne à Babylone, Porteur d'amphores apportant les inondations,
12 - POISSON (19/02-20/03)
   Se rapporte aux pêcheurs de l'Euphrate et du Tigre qui auraient remarqué des correspondances entre cette constellation dans le ciel et l'époque du frai dans les fleuves.

Pour les signes zodiacaux chinois , d'après L'ENCYCLOPEDIE MEMO Larousse édition 1990, les 12 années du cycle dodécennal seraient depuis la dynastie des HAN (Période HAN env.206/220. HAN ou Ch'in de la transcription anglaise de Shin en japonais vient le mot CHINE) désignés par des noms d'animaux:
RAT-BOEUF-TIGRE-LIEVRE(ou CHAT)-DRAGON-SERPENT-CHEVAL-CHEVRE-SINGE-COQ-CHIEN-PORC(ou COCHON).

L'affectation d'un signe à une année de naissance résulte de la consultation d'un tableau qui sera donné par la suite.

D'un point de vue strictement astronomique, les définitions prises en compte dans l'invention seront, en référence à L'ENCYCLOPEDIE LAROUSSE MEMO 1990:

### CALENDRIER

SOLAIRE- Fondé sur le cycle des saisons c'est à dire la période de révolution de la terre autour du soleil. L'année comporte 365j répartis en 12 mois ajustés par une année bissextile tous les 4 ans et du au fait que la durée réelle de l'année des saisons est de 365,25 jours environ.

LUNAIRE- Fondé sur le cycle des phases de la lune ou une année comporte 12 mois de 29j ou 30j alternativement et totalise 354j soit un nombre entier de lunaisons. l'écart de 11,25 environ avec l'année solaire provoque trés vite une dérive des mois à travers les saisons.

LUNI-SOLAIRE- Combinaison des deux précédents calendriers. L'année comporte 365j mais les mois sont réglés pour commencer et finir avec une lunaison.

CHINOIS- De type luni-solaire. Comporte sur un cycle de 19 années, 12 années communes de 12 mois lunaires de 29 ou 30j (soit 354 ou 355j) et 7 années embolismiques de 13 mois (soit 383 ou 384j). L'année est divisée en 24 sections de saisons ou "Jieqi) comprenant chacune deux parties "jie" et "qi" dont le commencement coïncide avec 24 positions équidistantes particulières du soleil sur l'écliptique de 15 en 15°. leurs dates sont mobiles et le début de l'année se situe aux environs de "Lichum" (début du printemps) et varie en fait entre le 04 février et le 05 février du calendrier grégorien. Le décompte des jours s'effectue à l'aide d'un système sexagésimal ou chaque date est repérée simultanèment dans un cycle de 10 jours (troncs célestes) et dans un cycle de 12 jours (branches terrestres). 60 étant le P.P.C.M (plus petit commun multiple)de 12 et de 10, au bout de 60 jours les dates se reproduisent selon la même succession. Depuis la dynastie des HAN, ce système est aussi utilisé pour le décompte des années. Ainsi les 12 années du cycle dodécenal sont désignées par les noms d'animaux précédemment mentionnés, la première année de la dodécennie est celle du RAT, la seconde celle du BOEUF, etc...

### DIVISION DU TEMPS.

JOUR-lié à la rotation de la terre sur elle-même,
MOIS-lié au mouvement de la lune autour de la terre,
ANNEE-liée au mouvement de la terre autour du soleil,
HEURE-définition et recencement par l'horloge, des petits intervalles de temps d'une durée inférieure à un jour.Décompté en minutes et secondes et référencée actuellement atomiquement.

Le jour, le mois lunaire ou lunaison et l'année des saisons ou année tropique, ne sont malheureusement pas commensurables.
. mois lunaire, en moyenne 29,530588 j(soit 29J 12h 44' 2,8")
. année tropique 365,24219879 j(soit 365j 5h 48' 45,975")

Les diffèrents calendriers ont de ce fait toujours été calculés "approchés", necéssitant des ajustements périodiques pour rester en concordance avec les phénomènes astronomiques sur lesquels ils se fondaient,
SEMAINE-est une période de sept jours dont la durée représente le nombre entier de jours le plus proche de l'intervalle de temps selon lequel se succèdent les principales phases lunaires :nouvelle lune,1° quartier, pleine lune,dernier quartier. L'usage de la semaine fut renforcé probablement à l'époque Babylonienne par une signification ASTROLOGIQUE: les vertues particulières accordées au chiffre 7 et le lien avec les sept astres errants du ciel connus de l'antiquité. La nomenclature (LU.MA.ME.JE.VE.SA.DI) fut adoptée à Rome au 1° siècle après J.C.

A partir des considérations qui précédent, on a pu faire certaines constatations à partir des divers calendriers: -sur un cycle de 19 années, 12 années sont communes avec les 12 mois lunaires (354 ou 355j) et 7 années sont embolismiques avec les 13 mois à 383 ou 384 J selon le calendrier chinois.

Ainsi peut-on définir:

ce qui représente EXACTEMENT UNE journée de décalage tous les 19 ans.

Par ailleurs et selon le cycle de METON ou cycle d'or (ENCYCLOPEDIA UNIVERSALIS rub.Lune) on considère:
19 années juliènnes de 365,25 J = 6939,75 J
235 mois lunaires de 29,530588 J = 6939,69 J
ce qui fait qu'il se trouve exactement: 0,06 J de décalage tous les 19 ans.

Ces calculs montrent la quasi concordance des calendriers chinois et juliens sur un cycle de 19 ans conduisant à un cycle sidéral de 19 X 12 = 228 ans ou l'erreur de 12 J (12X1) et 0,72 J(12X0,06) est astronomiquement et ASTROLOGIQUEMENT négligeable.

Dans le contexte de l'inventionn une horloge aura donc parcouru:
- d'une part:
   . 228 ans X 12 mois X ( 365,25/12 mois J moyens/an )X( 2X12h )= 1 998 648 cycles de 1 h,
- d'autre part:
   . 228 ans X 8766 h (365,25 X 2 X 12) d'une année sidérale = 1 998 648 cycles de 1 h,
en balayant successivement les 12 signes astrologiques occidentaux et les 12 signes astrologiques chinois selon un concept propre à l'invention intégrant ces 24 signes à la manière du ruban de MÖBIUS.

On connait par l'état de la technique, divers systèmes ou dispositifs concernant l'affichage de signes zodiacaux ou de positionnement astral en particulier:
- la demande de brevet FR 2 614 115,
   concerne un dispositif électronique destiné à conserver et afficher une échelle de temps et qui peut avoir une application pour un réveil ou une horloge
   astronomique affichant à des dates déterminées notamment quotidiennes, un petit texte se rapportant au signe du zodiaque du propriétaire ou encore à son biorythme.
   Il s'agit de la mise en mémoire puis de l'affichage de l'interprétation d'un signe zodiacal selon le préambule de la revendication 1, mais ne comportant aucune information prédictive.
- la demande de brevet FR N° 2 280 944,
   concerne un procédé de représentation et de codage par rapport à un système d'axes orthonormés, c'est à dire à une base formée de vecteurs orthogonaux deux à deux et unitaires, des positions angulaires d'un ensemble de mobiles par rapport à des divisions fixes situées sur un cercle; lesdits mobiles pouvant être des astres.
   Cette demande est un mode de repérages de position des astres.
- la demande de brevet FR 2640 057,
   vise une horloge permettant de connaître le magnétisme horaire et quotidien pendant tous les signes astrologiques de l'année et utilise un cadran tournant entraîné par une molette manuelle avec des dispositifs anti-usure.
- la demande de brevet N° 2 602 081,
   concerne un dispositif de la visualisation de la configuration des corps célestes en un jour donné qui ne fournit pas de données prédictives.
- La demande de brevet DEA 2 542 093,
   est un dispositif important permettant l'affichage de la position des astres éventuellement par projection.
- la demande de brevet FR 2 209 957,
   décrit des dispositifs affichant le temps ainsi que des indications pseudo-astrologiques en fonction de l'horoscope et du signe zodiacal choisi. Dans de tels dispositifs, les informations n'ont pas un caractère prédictif.

L'invention se propose pour but de fournir un dispositif permettant une indication prédictive journalière de deux heures événementielles basées sur l'interprétation des signes occidentaux et chinois de l'observateur.

A cet effet, l'invention propose un dispositif indicateur astrologique occidental et chinois selon la partie caractérisante de la revendication 1.

La succession des heures peut être assimilée à une succession de signes astrologiques alternativement occidentaux et chinois s'étendant sur une période de 228 ans avec une coincidence quasi parfaite et un renouvellement infini.

Toutefois le déroulement des 24 signes astrologiques en regard des 12 heures des horloges conventionnelles requiert une préconnaissance des 12 heures du matin et des 12 heures du soir ce que les anglo-saxons désignent par les préfixes "ante" et "post".

Cette préconnaissance est nécessaire pour effectuer la transposition mentale entre les 24 h/jour et les 2x12 h/hodoge. Exemple 16 h du jour → 4 h horloge.

En conséquence, l'indexation d'un signe astrologique sur une heure affichée de l'horloge de 12 h fournira une information équivoque qui ne deviendra univoque que lorsque la transposition mentale aura été effectuée (matin ou soir).

A cet effet, il est préconisé pour une bonne application de l'invention, l'usage d'une horloge notée 0 → 24 h.

Sur les 1 998 648 heures déroulant quasi parfaitement alternativement et successivement les signes astrologiques occidentaux et chinois, l'inventeur a noté une concordance d'influence astrologique déterminée à partir de l'heure civile locale et qui montre deux heures événementielles prédictives; l'une par le signe zodiacal occidental et l'autre par le signe zodiacal chinois d'une personne donnée.

La suite du texte va montrer à l'appui des dessins annexés, comment à partir de l'indicateur conforme à l'invention, toute personne peut révéler sans aide extérieure et pour chaque jour. ses deux heures événementielles simplement à partir de la connaissance de sa date de naissance.

De plus des exemples de jours déterminés pris dans divers périodes : actuelle, passée et future pour une personne donnée, permettront de mettre en évidence les possibilités de mise en oeuvre de l'invinvention.

Sur les dessins
- la figure 1 est une table de concordance donnant dans le cadre de l'invention, le signe astrologique chinois d'une personne donnée selon sa date de naissance.
- les figures 2-3 et 4 représentent schématiquement comment l'indicateur conforme à l'invention peut être mis en oeuvre dans les trois configurations de périodes: actuelle, passée, future.
- la figure 5 représente schématiquement une mise en oeuvre possible de l'invention sur une montre de type bracelet.

Sur la figure 1 on procède comme suit pour trouver le signe astrologique chinois:
1°-situer la ligne horizontale de l'an recherché de la naissance.
2°-si le quantième recherché est inclus dans le segment de droite entre la date de commencement de signe et la fin de signe d'an lunaire il s'agit du "signe correspondant" à son nom:

Exemple: naissance le 28.11.1951 (donc entre le 06.01.51 et le 25.02.52) signe: CHAT
3°-si le quantième recherché n'est pas indus dans le segment de droite entre la date de commencement de signe et la fin de signe d'an lunaire, il faut lire le signe immédiatement situé au dessus,

Exemple: naissance le 05.02.1951 (donc avant le segment du 06.01.1951 au 25.02-1952) signe:TIGRE.

On détermine dassiquement le signe astrologique occidental qui est très souvent connu de chacun et que l'on peut retrouver utilement sur les indications précédentes .(pages 1 et 2).

Exemple: naissance 19.06,1928,signe:GEMEAUX.

Muni de ces informations, on peut consulter l'indicateur selon les figures 2-3 et 4.

Un tel indicateur comporte essentiellement un premier support d'informations horaires repéré 1 s'étendant sur 24 h et un deuxième support d'informations repéré 2 et comportant des indications astrologiques. Ces indications comprennent essentiellement d' une première part, 24 désignations de signes astrologiques successivement occidentaux repérés 2₁ et chinois repéré 2₂ et les signes occidentaux sont liés à des jours de la semaine repérés 2₃, d'une deuxième part, les désignations des 12 mois de l'année notés C1-12 et repérés 2₄ et enfin d'une troisième part, des références datées de périodes de signes prédéterminées repérées 2₅ en notant que les segments déterminent des périodes de jour à jour sans comporter de chevauchement en concordance avec les jours de la semaine repérés 2₃.

Le jour de la semaine 2₃ choisi entrant dans la période de signe convenable 2₅ indexé sur l'heure civile légale qui équivaut à la première heure de la journée en temps civil de Greenwich du support horaire 1, détermine par report après indexation, d'une part la première heure événementielle du signe occidental recherché et d'autre part, la deuxième heure événementielle du signe chinois recherché.

Sur la figure 2, à titre d'exemple et pour une période actuelle:
- Dimanche 05.08.1990 (LION) indexé sur 02-03 h (heure légale en France : HLF, correspondant à la première heure en temps civil de Greenwich) pour un natif SAGITTAIRE/CHAT du 28.11.1951 → heure événementielle occidentale 18-19 h, et chinoise → 07-08 h.

Sur la figure 3, à titre d'exemple et pour une période passée :
- Mardi 19.06.1990 (BELIER) indexé sur 02-03 h HLF pour un natif du SCORPION/CHAT du 18.11.1927 → heure événementielle occidentale 12-13 h, et chinoise →23-24 h.

Sur la figure 4, à titre toujours d'exemple et pour une période future:
- Vendredi 08.03.1991 (BALANCE) indexé sur 01-02 h HLF pour un natif GEMEAUX/DRAGON du 19.06.1928 → heure événementielle occidentale 09-10 h, et chinoise → 08-09 h.

De tels exemples montrent la commodité d'emploi de l'indicateur selon l'invention en permettant de situer en regard l'un de l'autre par tous moyens appropriés, les supports d'information repérés 1 et 2.

Les exemples qui précédent peuvent être mis en oeuvre selon une configuration circulaire ou non circulaire telle que carrée ou rectangulaire selon les types de montres ou horloges usuelles qui seraient notées 0→ 24 h ou bien selon une conformation ouverte de type linéaire du genre calculette.

On peut de même utiliser les aiguilles de montre usuelles et/ou mettre en oeuvre des inscriptions de type évanescente du genre cristaux liquides ou autres.

L'indexation entre les supports d'informations 1 et 2 peut être réalisé par une logique électronique organisée autour d'un circuit intégré avec microprocesseur comme cela est connu dans la pratique. La logique est alors préprogrammée et les informations appelées à l'aide de touches ou boutons.

La figure 5 représente à cet effet à titre d'exemple, une montre de type bracelet repérée 3 dans son ensemble et qui comporte les signes astrologiques 2, (occidentaux) et 2₂ (chinois) dans leur représentation symbolique conventionnelle telle qu'exprimée en clair en haut de la page. Une telle représentation symbolique a l'avantage d'être comprise universellement (problème de langues) et peut être rappelée dans la partie centrale 3₁ de la montre 3.

On peut noter sur cette figure le croisement des flèches en 3₂ qui répond au concept du ruban de MÖBIUS précédemment mentionné. Sur la figure 5, l'heure habituelle notée 0 → 12 h peut apparaitre sous la forme de traits en 3₄ pour symbolisation de la petite aiguille et en 3₃ pour symbolisation de la grande aiguille.

La montre 3 est munie des équipements habituels nécessaires tels que: pile 3₆, logique 3₅ et une fenêtre 3₇ classique fait ressortir les informations 3₈ appelées par les touches 3₉. On peut également indiquer en clair les signes occidentaux et chinois dans une fenêtre 3₁₀.

On retrouve bien sur cette montre 3 toutes les informations des supports d'informations 1 et 2 de l'indicateur selon l'invention.

Ainsi, les signes 2₁ et 2₂ du support 2, l'heure civile légale selon 3₃ et 3₄ sont visibles en permanence tandis que les périodes de signes 2₅, les jours de la semaine 2₃ les mois 2₄ sont préprogrammés dans la logique à mémoire 3₅ et les informations appelées par les touches 3₉ apparaissent en clair d'une part,dans les fenêtres 3₇ et 3₁₀ et circulairement selon 3₁₁ et 3₁₂ en fonction des heures événementielles trouvées par la logique interne.

Reprenant à titre d'exemple celui donné sur la figure 2, l'intéressé appelle la date de naissance par les touches 3₉ qui apparaît instantannément dans la fenêtre 3₇ (28.11.1951).La logique 3₅ trouve les signes correspondants qui apparaissent dans la fenêtre 3₁₀ et conjointement apparaissent en clair les deux heures événementielles:occidentales (SAGITTAIRE-18/19 h)-(CHAT-07/08 h)pour la chinoise.

Ces indications sont évanescentes et éventuellement gardées quelque temps en mémoire pour être rappelées à l'aide d'une touche appropriée. L'heure est indiquée en permanence: 2 à 3 h dans l'exemple (exactement 2 h 12')

( On peut mettre en oeuvre dans le même esprit et par le moyen des télétransmissions à distance, d'autres modes d'expression visuels ou sonores. On peut ainsi utiliser le moyen du MINITEL ou le moyen téléphonique munis de leurs moyens propres appropriés comme cela est connu dans la pratique.

Dans le mode d'utilisation par MINITEL l'usager répond ligne à ligne au questionnaire, c'est à dire en reprenant le même exemple que ci-dessus:
- question: date de naissance ?
- réponse: 28.11.1951
- affichages:
   signe occidentale SAGITTAIRE
   Signe chinois : CHAT
   Heure événementielle occidentale: 18-19 h
   Heure événementielle chinoise: 07-08 h
   L'heure civile est affichée en permanence: 2 h 12'

On peut mémoriser sur la demande expresse de l'intéréssé, ses heures événementielles, en attribuant un numéro de code secret de manière à permettre la mise en relation ultérieure de personnes ayant des heures événementielles coïncidantes. De la sorte, un mode conversationnel convivial peut s'établir des personnes ayant des afinités astrologiques.

L'utilisation en mode téléphonique, c'est à dire sonore, est d'une mise en oeuvre équivalente sous réserve de possibilités limitées par la non-interactivité lorsque le répondeur est une simple bande magnétique.

On pore néanmoins envisager un mode non conversationnel qui serait lié à une interruption d'énumération de chiffres telle que par exemple: (repris de l'exemple ci-dessus):
- date de naissance ?
- jours: 1.2.3.4.5.6.7.8.9.10.11.12.13.14.15.16.17.18.19. 20.21.22.23.24.25.26.27.28/ stop ...... (l'énumération peut se poursuivre jusq'à 31.)
- mois: 1.2.3.4.5.6.7.8.9.10.11/ stop...... (l'énumération peut se poursuivre jusqu'à 12.)
- année; affinage
   1° par décennies: 1900.1910.1920.1930.1940.1050/stop
   2° par quantièmes: 1/stop.....(l'énumération des décennies peut s'étendre dans le passé avant 1900 et dans le futur 2000 et au delà)

L'information vocale "stop" (ou équivalente) charge la logique et l'interprétation peut en être effectuée par la technique VOCODER (de l'anglais voice-coders)qui comporte un ensemble d'équipements permettant de décoder les informations vocales (voir l'encyclopédie des Sciences et des Techniques)

Ainsi l'identification vocale a bien été faite et les informations correspondantes peuvent être transmises:
- naissance le 28.11.1951 - Signes: occidental SAGITTAIRE -Chinois CHAT.Heures événementielles: occidentales 18-19 h -chinoises 07-08 h, le temps d'interrogation et de réponse reste bref; de l'ordre de 1 minute.

Les exemples ci-dessus montrent l'usage qui peut être fait de l'invention dans les trois domaines:
- personnel par système horloger (montre, horloge, calculette....)
- par télétransmission visuelle par la voie du MiNITEL ou autre mode.
- par télétransmission vocale par la voie du téléphone ou autre mode équivalent.
en notant que les informations reçues par l'utilisateur lui sont personnelles et ne requierrent pas l'assistance d'un opérateur; toutes les réponses étant préprogrammées et en constante dépendance de l'heure civile légale du lieu d'utilisation.

## Revendications

1. Dispositif indicateur astrologique occidental, c'est-à-dire européen et chinois, comportant :
- un premier support d'informations horaires fait pour s'étendre sur 24 h (I),
- au moins un deuxième support d'informations astrologiques (2) comprenant,
- d'une première part, des désignations,
- d'une deuxième part, les désignations des 12 mois de l'année et,
- d'une troisième part, des références datées de périodes de signes prédéterminés et permettant par exemple le choix d'un jour de la semaine, les informations étant de préférence présentées sous la forme visuelle,
caractérisé en ce que,
- le nombre desdites désignations sur ledit deuxième support d'informations astrologiques (2) comprend,
- en tant que ladite première part, 24 désignations, et qu'en plus dudit deuxième support, il y a
- un troisième support (3) agencé de telle sorte avec les deux dits premier (I) et deuxième (2) supports, qu'il coopère avec des moyens logiques (3₅,3₇,3₉,3_{I0},3_{II},3_{I2}) pour déterminer, après indexation sur l'heure civile légale réelle, en premier lieu et pour un premier signe zodiacal occidental retenu, une première heure événementielle à rechercher, puis en deuxième lieu et pour un deuxième signe zodiacal chinois retenu, une deuxième heure événementielle à rechercher,
- en ce que lesdits signes zodiacaux sont déterminés par lesdits moyens logiques (3₅,3₇,3₉,3_{I0},3_{II},3_{I2}) sur des tables préétablies de l'indicateur, et
- en ce que lesdits moyens logiques (3₅,3₇,3₉,3_{I0},3_{II},3_{I2}) sont faits pour matérialiser sur ledit troisième support (3) lesdites deux heures événementielles culminantes et journalières pour une date de naissance donnée.

2. Dispositif indicateur astrologique selon la revendication 1, caractérisé en ce que les dits premiers et deuxièmes supports d'informations (1) (2) sont de conformation linéaire.

3. Dispositif indicateur astrologique selon la revendication 1, caractérisé en ce que les dits premiers et deuxièmes supports d'informations (1) (2) sont de conformation non linéaire, de préférence circulaire.

4. Dispositif indicateur astrologique selon la revendication 1, caractérisé en ce que les informations données par les dits premiers et deuxièmes supports (1) (2) sont fournies sous la forme sonore par des moyens de transmission sonore.

5. Dispositif indicateur astrologique selon la revendication 3, caractérisé en ce qu'il est construit de manière telle que les informations sont présentées sous une forme visuelle résultant de la mise en oeuvre sur une montre bracelet, de dispositifs à cristaux liquides associés à des moyens logiques électroniques horlogers préprogrammés incluant, sur une base de temps, les jours de la semaine, les mois de l'année et lesdites références datées de périodes de signes prédéterminés.

## Patentansprüche

1. Okzidentalische astrologische Anzeigevorrichtung, das heisst europäisch und chinesisch, bestehend aus :
- einem ersten Hilfsmittel bezüglich stündlicher Informationen, über eine Zeitdauer von 24 Stunden (1) ;
- mindestens einem zweiten Hilfsmittel bezüglich astrologischer Informationen (2), bestehend :
* zum ersten Teil, aus Bezeichnugnen
* zum zweiten Teil, aus den Bezeichnugen der 12 Monate des Jahres und
* zum dritten Teil, aus den datierten Hinweisen der Zeitabschnitte vorherbestimmter Zeichen, die zum Beispiel die Wahl eines Wochentages ermöglichen ; die Informationen werden vorzugsweise in visueller Form dargestellt.
Diese Vorrichtung zeichnet sich dadurch aus, dass
- die Anzahl der genannten Bezeichnugnen auf dem genannten zweiten Hilfsmittel mit astrologischen Informationen (2) :
* als sogenannter erster Teil, aus 24 Bezeichnugen besteht, und dass ausser dem genannten zweiten Hilfsmittel
* ein drittes Hilfsmittel (3) besteht, welches so auf die genannten ersten (1) und zweiten (2) Hilfsmittel eingerichtet ist, dass es mit logischen Mitteln (3₅,3₇,3₉,3₁₀,3₁₁,3₁₂) kooperiert, um nach Festlegung der reellen legalen Zivilzeit, an erster Stelle und für ein erstes bestimmtes okzidentalisches Sternzeichen, eine erste günstige Stunde zu ermitteln, dann an zweiter Stelle und für ein zweites bestimmtes chinesisches Sternzeichen, eine zweite günstige Stunde zu ermitteln ;
- dass die genannten Sternzeichen durch die genannten logischen Mittel (3₅,3₇,3₉,3₁₀,3₁₁,3₁₂) auf den vorher festgelegten Tafeln des Anzeigers bestimmt werden und
- dass die genannten logischen Mittel (3₅,3₇,3₉,3₁₀,3₁₁,3₁₂) so beschaffen sind, dass sie auf dem genannten dritten Hilfsmittel (3) täglich die beiden günstigsten Stunden mit ihren Höhepunkten angeben, und das für ein gegebenes Geburtsdatum.

2. Astrologische Anzeigevorrichtung gemäss Anspruch 1, die sich dadurch auszeichnet, dass die bereits genannten Informationshilfsmittel 1 und 2 eine Linearstruktur besitzen.

3. Astrologische Anzeigevorrichtung gemäss Anspruch 1, die sich dadurch auszeichnet, dass die bereits genannten Informationshilfsmittel 1 und 2 keine Linearstruktur aufweisen, sondern zirkulär angelegt sind.

4. Astrologische Anzeigevorrichtung gemäss Anspruch 1, die sich dadurch auszeichnet, dass die bereits genannten Informationshilfsmittel 1 und 2 durch Geräuschübertragung vermittelt werden.

5. Astrologische Anzeigevorrichtung gemäss Anspruch 3, die sich dadurch auszeichnet, dass sie so angelegt ist, dass die Informationen in visueller Form wiedergegeben werden diese visuelle Form resultiert aus der Verwendung einer Armbanduhr mit Flüssigkristallanzeiger, verbunden mit vorprogrammierten logischen elektronischen Uhrenmitteln, die auf einer Zeitbasis die Wochentage, die Monate des Jahres und die genannten datierten Referenzen von Zeiträumen vorherbestimmter Zeichen beinhalten

## Claims

1. Occidental astrological indicator chinese and Europeen device, including:
- a first base of hourly information (up to 24 hours)(I).
- at least a second base of astrological (2) information including :
- on one hand : Indications.
- on the otherhand : Indications for 12 months.
- and : dated references for zodiacal predetermined periods of time, allowing you to choose one day of the week, Indications given visually, most preferably.
- characterised by the fact that:
- the so-called Indications on the so-called second base for astrological information comprises:
- as far as the first part is concerned: 24 Indications, then a second base and
- a third base (3) set in such a way with the first (I) and second (2) base, that it cooperates, thanks to logical means
(3.5, 3.7, 3.9, 3.IO, 3.II, 3.12), in order to determine after beeing indexed on the real legal country hour, first, and for a first accidental zodiacal sign registered, a first event-hour to look for, then, secondly, and for a second chinese zodiacal sign registerd, a second event-hour to look for.
- due to the fact that these zodiacal signs are determined by the the so-called logical means (3.5, 3.7, 3.9, 3.IO, 3.II, 3.I2) on pre-established indicator tables.
- due to the fact the so-called logical means(3.5, 3.7, 3.9, 3.IO, 3.II, 3.I2) are designed to materialize the so-called two daily culminating event- hours on the so-called third base (3), for a given birth-date.

2. Astrological indicator device according to claim I, characterised by the fact that the first and second data media (I) (2) are in linear structure.

3. Astrological indicator device according to claim I, characterised by the fact that the first and second data media (I) (2) are in a non linear structure, preferably in a circular structure.

4. Astrological indicator device according to claim I, characterised by the fact that the data given by the first and second media (I) (2) are supplied by acoustic means.

5. Astrological indicator device according to claim 3, characterised by the fact that it is build in such a way that data are displayed visually thanks to special wristwach device : liquid cristal linked with logical electronic clock preprogrammed devices, including the days of the week, the months of the year, and dated references for predetermined sign periods, on a specific time base.
